# EUROPÄISCHE PATENTSCHRIFT

(11) **EP 0 795 663 B1**
(45) Veröffentlichungstag und Bekanntmachung des Hinweises auf die Patenterteilung: **20.06.2001**
(21) Anmeldenummer: 97101278.6
(22) Anmeldetag: 28.01.1997
(51) Int. Cl.: E05B 59/00, E05B 63/18

(54) **Einsteckschloss**
Mortise lock
Serrure encastrée

(30) Priorität: 12.03.1996 DE 19609486
(43) Veröffentlichungstag der Anmeldung: 17.09.1997
(73) Patentinhaber: DORMA GmbH + Co. KG, 58256 Ennepetal (DE)
(72) Erfinder: Vieregge, Siegfried, 58332 Schwelm (DE)

(56) Entgegenhaltungen:
- EP-A- 0 668 425
- WO-A-94/05883
- DE-A- 4 337 969
- FR-A- 2 458 653
- US-A- 4 009 600

## Beschreibung

Die Erfindung betrifft ein Einsteckschloß mit einem im Schloßgehäuse an einem Schieber geführten Riegel, wobei der mittels einer Schließzylinderschließnase im wesentlichen parallel zur Stulp verschiebliche Schieber einem im wesentlichen diagonal zur Stulp verlaufenden Schlitz für den Eingriff eines am Riegel angeordneten Zapfens aufweist, wobei ferner der Schieber während des Riegelrückschließens von einer Feder vorgespannt und in der Riegelrückschlußposition von einer Sperre gehalten wird, derart, daß das Lösen der Sperre durch die Schließzylindernase den automatischen Riegelvorschluß auslöst.

Die Betätigung derartiger Schlösser, d.h. die Erzielung des Riegelvorschlusses bzw. Riegelrückschlusses erfolgt sowohl manuell als auch motorisch; bei manuellem Betrieb löst der Schlüsselbart oder die Schließzylinderschließnase je nach eintouriger oder mehrtouriger Ausführung eine Verschiebebewegung des Schiebers aus, die sich entsprechend auf den Riegel überträgt. Der Verschiebeweg des Riegels bzw. des Schiebers ist also abhängig von der Anzahl der Schlüsselumdrehungen. Dies wird als nachteilig empfunden.

Der DE 43 37 969 A1 ist ein selbstverriegelndes Sicherheitsschloß zu entnehmen, bei dem der Riegel in der ausgefahrenen Stellung gegen Verschieben durch eine Zuhaltung im Getriebeelement gesperrt wird. Gleichzeitig ist bei einer Drückerbetätigung der ausgefahrene Riegel sowohl entsperrbar als auch einfahrbar, in der Art, daß eine Vorrichtung vorhanden ist, die den Riegel in der eingefahrenen Stellung sperrt.

In der DE 44 07 244 C1 wird ein Verfahren zum Betätigen eines Schlosses offenbart, bei dem zum Ausschließen des Riegels zwei Bedingungen vorherrschen müssen, nämlich es müssen die betroffene Tür verschlossen sein und andererseits auch die Türfalle betätigt werden. Hierdurch wird erreicht, daß der Türriegel ausschließt, wenn die betreffende Tür geöffnet ist. Gleichzeitig wird der Riegel im rückgeschlossenen Zustand nur dann in dieser Stellung gehalten, wenn die Tür auch tatsächlich geöffnet wurde.

In der EP 0 092 630 A1 wird die Aufgabe gelöst, ein Schloß bekannter Art so auszubilden, daß es auch mit einem Schlüssel ohne Betätigung des Drückers in eine Offenstellung gebracht werden kann. Dabei wird das Antriebsmittel als ein Kraftübertragungsmittel zwischen dem Riegel und der Treibstange so ausgebildet, daß nur in der Offenstellung des Riegels eine unwirksame Kraftübertragung vorliegt; nur beim Verschieben des Riegels in die Öffnungsrichtung ist somit die Kraftübertragung wirksam.

Aus der WO-A-9405883 ist ein Einsteckschloß mit einem im Schloßgehäuse an einem Schieber geführten Riegel bekannt, wobei der mittels einer Schließzylindernase etwa parallel zur Stulp verschiebliche Schieber einen etwa diagonal zur Stulp verlaufenden Schlitz für den Eingriff eines am Riegel angeordneten Zapfens aufweist, wobei der Schieber mittels der Schließzylindernase beim Riegelrückschluß in der erreichten Endstellung gehalten wird, derart, daß er nach Lösen einer Sperre durch die Schließzylindernase den Riegel vorschließen kann.

Die FR-A-2458653 offenbart ein Schloß mit einem Riegel, welcher von einem parallel an der Stulp bewegbaren Schieber betätigt wird. Zur Vereinfachung der Schloßbetätigung wird der Schieber während des Riegelrückschließens von einer Feder vorgespannt und in einer Stellung welche mit der Riegelrückschlußposition übereinstimmt, federbeaufschlagt von einer Sperre gehalten. Eine Schloßbetätigung mittels eines Schlüssel verstellt die Sperre und löst den automatischen Riegelvorschluß aus. Das Verschieben des Schiebers erfolgt über den Drücker.

Aufgabe der Erfindung ist es, sich den beim Riegelrückschluß erforderlichen Verschiebeweg des Schiebers zunutze zu machen und den Riegelvorschluß zu vereinfachen. Die Erfindung löst die gestellte Aufgabe mit der Lehre nach Anspruch 1.

Hiernach wird der Schieber gegen die Kraft einer rückstellenden Feder beim Riegelrückschluß vorgespannt und in seiner vorgespannten Stellung gehalten, derart, daß er nach Lösen der Sperre den Riegelvorschluß auslöst. Dies kann erfindungsgemäß im wesentlichen durch eine Viertel-Drehung des Schlüssels erfolgen. Der Riegel wird dabei aus seiner voll vorgeschlossenen Position in die voll rückgeschlossene Position zurückgeführt. Dabei ist die Schließmechanik für den Riegelvorschluß gewissermaßen "scharf gemacht". Dies hat zur Folge, daß, wenn der Schließzylinder des Einsteckschlosses in der Riegelrückschlußposition mittels seines Schlüssels betätigt wird, der Riegel automatisch, also unabhängig von der Anzahl der Schlüsselumdrehungen ganz vorgeschlossen wird.

Nach einer weiteren im wesentlichen Viertel-Drehung des Schlüssels kann der Bart eines Schließzylinders das freie Ende eines Auslösehebels hinterfassen, der bei Beaufschlagung in entgegengesetztem Sinne nunmehr die Sperre löst, so daß der Schieber schlagartig von seiner zugeordneten Feder zurückgezogen wird und den Riegelvorschluß auslöst. Es ist ersichtlich, daß zum Auslösen des Riegelvorschlusses in Strenge gesehen nicht einmal ein eintouriges Schließen, sondern nur das Freischalten einer Sperre erforderlich ist, wobei weniger als eine Viertel-Drehung des Schlüssels beansprucht wird.

Es hat sich als vorteilhaft erwiesen, die Spann- bzw. Auslösemechanik so auszubilden, daß zwischen dem Schieber einerseits und dem als Betätigungsglied dienenden Schlüssel- oder Schließzylinderschließnase andererseits ein Auslösehebel und ein Sperrhebel eingeschaltet sind, wobei der Auslösehebel die Sperrfunktion des Sperrhebels aufhebt.

Einzelheiten der Erfindung sind durch die Merkmale der Unteransprüche gekennzeichnet.

Gemäß Anspruch 2 weist der Schieber im Bereich seines oberen freien Endes einen Federnocken für eine Feder auf; diese Feder könnte bei gleicher Wirkung sinngemäß auch im Bereich des unteren Endes des Schiebers angeordnet sein.

In weiterer Ausgestaltung der Erfindung ist der Sperrhebel L-förmig ausgebildet, wobei am oberen freien Ende des längeren L-Schenkels eine Rast für einen Rastnocken des Schiebers angeordnet ist. Diese Lösung hat sich als vorteilhaft erwiesen, weil durch die relativ lange Ausbildung des Schenkels günstige Hebelverhältnisse in einem Bereich geschaffen werden können, der seitlich in einem freien Raum neben der Drückernuß liegt.

Die Ansprüche 4 und 5 kennzeichnen vorteilhafte Merkmale des Auslösehebels.

Die Erfindung wird nachfolgend anhand eines Ausführungsbeispieles näher erläutert. Es zeigen:
- Figur 1:: eine Ansicht auf das Einsteckschloß bei abgenommener Schloßdecke mit ausgefahrenem Riegel
- Figur 2:: wie Figur 1, jedoch mit rückgeschlossenem Riegel
- Figur 3:: den Schieber in etwas vergrößertem Maßstab
- Figur 4:: den Sperrhebel in etwas vergrößertem Maßstab
- Figur 5:: den Auslösehebel

In den Ansichten nach den Figuren 1 und 2 sind nur die für die Funktion der Erfindung zu erläuternden Bauteile dargestellt; weggelassen wurden aus Gründen der Übersichtlichkeit integrierbare Funktionen wie die Drükkerbetätigung, die Wechselfunktion oder die Anti-Panik-Funktion.

Das Einsteckschloß 1 weist im wesentlichen ein Schloßblech 2 auf, das schließblechseitig durch eine Stulp 3 begrenzt wird. Die wesentlichen Bauteile sind der Schieber 4, der Riegel 5, der Sperrhebel 6 und der Auslösehebel 7 (siehe Figur 3 bis 5).

Wie insbesondere aus der Figur 3 erkennbar, ist im Schieber 4 ein Schlitz 14 vorgesehen, welcher im wesentlichen diagonal in einem Winkel von etwa 45° zur Stulp 3 verläuft. Der Schlitz 14 weist endseitige Raststellen 16 und 17 auf, zwischen denen an der oberen Längsseite 32 des Schlitzes 14 zusätzliche Raststellen 18 angeordnet sind. Diese zusätzlichen Raststellen 18 haben jeweils eine Gleitfläche 19 und eine Sperrfläche 20, an denen ein in Figur 1 dargestellter Zapfen 15 des Riegels 5 anliegt.

Die Wirkungsweise des Einsteckschlosses 1 ist wie folgt:

In der Figur 1 ist der Riegel 5 bei vollständigem Riegelvorschluß dargestellt. Die Schließzylinderschließnase 31 liegt am Gleitstück 30 des Schiebers 4 an. Bei der Bewegung des Schlüssels in rechtsdrehendem Sinne wird der Schieber 4 in der Bildebene nach oben verschoben, wobei der Schieber 4 mit seinen Langlöchern 9 und 11 an dem am Schloßblech befestigten Zapfen 8 bzw. an der am Schloßblech befestigten Buchse 10 geführt ist. Im oberen Bereich des Schiebers 4 ist an einem Federnocken 27 (Figur 3) eine Feder 36 befestigt, die anderenends an der Buchse 10 angeschlagen ist. Die Feder 36 wird somit gespannt, wobei der Verschiebeweg so bemessen ist, daß das obere freie Ende des Schiebers 4 am Ende des Verschiebeweges mit einem Rastnocken 37 in eine Rast 26 des Sperrhebels 6 einfaßt. Der Rastnocken 37 gleitet dabei in einem Langloch 38 des Schloßbleches 2.

Während dieses Verschiebevorganges des Schiebers 4 erfolgt der Rückschluß des Riegels 5, wobei der am Riegel 5 angeordnete Zapfen 15 an der unteren Längskante 33 des Schlitzes 14 in seine endseitige rechte untere Position gleitet.

Bei einer weiteren Schwenkbewegung der Schließzylinderschließnase in der Bildebene nach rechts schwenkt die Schließzylinderschließnase gegen das untere freie Ende des Auslösehebels 7, wobei dieser gegen die Kraft der Zugfeder 39 ausschwenkt. Die Zugfeder 39 ist einerseits an einem mit dem Schloßblech verbundenen Zapfen 29 und andererseits an einem Federnocken 28 des Auslösehebels 7 gelagert.

In dieser Situation ist das Einsteckschloß gewissermaßen für die Verschließtour "scharf gemacht". Diese Situation ist in der Figur 2 dargestellt.

Bei einer anschließenden Bewegung der Schließzylinderschließnase 31 in linksdrehendem Sinne läuft die Schließzylinderschließnase 31 gegen das untere freie Ende des Auslösehebels 7 und bewegt diesen in der Bildebene nach oben. Der Auslösehebel 7 gleitet dabei mit seinem Langloch 22 in einem mit dem Schloßblech verbundenen Zapfen 23. Bei dieser Bewegung des Auslösehebels 7 läuft die Kante 40 des Auslösehebels 7 gegen die untere Kante 41 des kurzen Schenkels 24 des Sperrhebels 6 und verschwenkt diesen um den Zapfen 42, so daß die Rast 26 den Rastnocken 37 des Schiebers 4 freigibt und der Schieber 4 schlagartig in der Bildebene nach unten schnellt. Bis zu diesem Auslösevorgang wird der Sperr-hebel 6 durch eine auf der Buchse 10 angeordnete Feder 43 in seiner rechtsdrehenden Position gehalten.

Während der schlagartigen Abwärtsbewegung des Schiebers 4 gleitet der am Riegel 5 angeordnete Zapfen 15 von einer Endposition in die andere, d.h. er überfährt die Gleitflächen 19 der zusätzlichen Raststellen 18. Sollte der Riegel 5 jedoch am Riegelvorschluß gehindert sein, ist nur ein begrenztes Zurückdrücken des Riegels 5 bis zur Anlage an der nächstfolgenden zusätzlichen Raststelle 18 möglich; der Riegel 5 bleibt in dieser Position blockiert. Ein vollständiger Riegelrückschluß ist nur durch Betätigen des Schiebers 4 in der vorbeschriebenen Weise möglich.

Wie aus der Figur 1 ersichtlich, gleitet der Zapfen 15 des Riegels 5 in einem Langloch 13 des Schloßbleches 2; ebenso weist der Auslösehebel 7 ein Langloch 12 auf, das entsprechend dem Verschiebeweg des Langloches 22 im Auge 21 des Auslösehebels 7 größer bemessen ist.

Die Nuß 34 bzw. die Falle 35 sind nur andeutungsweise dargestellt, ihre Funktion kann mit Bezug auf die Erfindung beliebig ausgestaltet sein.

### Bezugszeichen

- 1: Einsteckschloß
- 2: Schloßblech
- 3: Stulp
- 4: Schieber
- 5: Riegel
- 6: Sperrhebel
- 7: Auslösehebel
- 8: Zapfen
- 9: Langloch im Schieber
- 10: Buchse
- 11: Langloch im Schieber
- 12: Langloch im Auslösehebel
- 13: Langloch im Schloßblech
- 14: Schlitz
- 15: Zapfen am Riegel
- 16: endseitige Raststelle
- 17: endseitige Raststelle
- 18: zusätzliche Raststellen
- 19: Gleitfläche
- 20: Sperrfläche
- 21: Auge des Auslösehebels
- 22: Langloch im Auge des Auslösehebels
- 23: Zapfen
- 24: kurzer Schenkel des Sperrhebels
- 25: langer Schenkel des Sperrhebels
- 26: Rast im Sperrhebel
- 27: Federnocken
- 28: Federnocken
- 29: Zapfen
- 30: Gleitstück
- 31: Schließzylinderschließnase
- 32: obere Längsseite des Schlitzes
- 33: untere Längsseite des Schlitzes
- 34: Nuß
- 35: Falle
- 36: Feder
- 37: Rastnocken
- 38: Langloch
- 39: Feder
- 40: Kante
- 41: Kante
- 42: Zapfen
- 43: Feder

## Patentansprüche

1. Einsteckschloß (1) mit einem im Schloßgehäuse an einem Schieber (4) geführten Riegel (5), wobei der einer Schließzylinderschließnase (31) im wesentlichen parallel zur Stulp (3) verschiebliche Schieber (4) einen im wesentlichen diagonal zur Stulp (3) verlaufenden Schlitz (14) für den Eingriff eines am Riegel (5) angeordneten Zapfens (15) aufweist, wobei ferner der Schieber (4) während des Riegelrückschließens von einer Feder (36) vorgespannt und in der Riegelrückschlußposition von einer Sperre gehalten wird, derart, daß das Lösen der Sperre durch die Schließzylinderschließnase (31) den automatischen Riegelvorschluß auslöst, gekennzeichnet durch folgende Merkmale:
a) der Schieber (4) wird mittels der Schließzylinderschließnase (31) beim Riegelrückschluß vorgespannt,
b) der Schieber (4) ist parallel zur Stulp (3) in wenigstens zwei im Abstand zueinander angeordneten Langlöchern (9, 11) verschieblich geführt,
c) bei vollständigem Riegelrückschluß und gespannter Feder (36) hintergreift der Schieber (4) eine Rast (26) eines federbelasteten Sperrhebels (6);
d) beim Riegelvorschluß liegt die Schließzylinderschließnase (31) an einem im wesentlichen parallel zur Stulp (3) verschieblichen Auslösehebels (7) an, der den Sperrhebel (6) beaufschlagt und den Schieber (4) von der Rast (26) löst.

2. Einsteckschloß nach Anspruch 1, dadurch gekennzeichnet, daß der Schieber (4) im Bereich seines oberen freien Endes einen Federnocken (27) für die Feder (36) aufweist.

3. Einsteckschloß nach Anspruch 1 und 2, dadurch gekennzeichnet, daß der Sperrhebel (6) L-förmig ausgebildet ist und am oberen freien Ende des längeren L-Schenkels (25) die Rast (26) für einen Rastnocken (37) des Schiebers (4) angeordnet ist.

4. Einsteckschloß nach einem der Ansprüche 1 bis 3, dadurch gekennzeichnet, daß der Auslösehebel (7) mittels eines Langloches (22) an einem Zapfen (23) des Schloßbleches (2) geführt ist.

5. Einsteckschloß nach einem der Ansprüche 1 bis 4, dadurch gekennzeichnet, daß am Auslösehebel (7) einerseits und am kürzeren Schenkel (24) des Sperrhebels (6) andererseits beim Riegelvorschluß gegeneinander stoßende Kanten (40, 41) angeordnet sind.

## Claims

1. A mortise lock (1) including a dead bolt (5) guided inside a lock casing at a slide lever (4), whereby said slide lever (4), essentially parallel slidably with regard to the front plate (3) by means of a closing cylinder cam (31), presents an indentation (14), which is basically diagonally oriented with regard to the front plate (3), and which is provided to catch a journal (15) arranged at the dead bolt (5), whereby during the dead bolt's retraction movement said slide lever (4) is furthermore pre-loaded by means of a spring (36) and when the dead bolt is in the retracted position, it is held by means of a bracket, such that releasing the bracket by means of the closing cylinder cam (31) triggers the automatic dead bolt extension, characterised by the following features:
(a) the slide lever (4) is pre-loaded by means of the closing cylinder cam (31) upon the dead bolt's retraction movement,
(b) the slide lever (4) is slidably guided, parallel with regard to the front plate (3) in at least two oblong holes (9, 11), which are spaced apart,
(c) when the dead bolt is completely retracted and the spring (36) loaded, the slide lever (4) engages a notch (26) of a spring-loaded bracket lever (6),
(d) when the dead bolt is in the extension position, the closing cylinder cam (31) sits close to a releasing lever (7), which is slidably basically parallel with regard to the front plate (3), and which acts upon the bracket lever (6) and releases the slide lever (4) from the notch (26).

2. A mortise lock according to claim 1, characterised in that in the region of its upper free end the slide lever (4) presents a spring cam (27) for the spring (36).

3. A mortise lock according to claim 1 and 2, characterised in that the bracket lever (6) is L-shape designed and the notch (26) for a catch cam (37) of the slide lever (4) is arranged at the longer L-leg's (25) upper free end.

4. A mortise lock according to any of the claims 1 to 3, characterised in that the releasing lever (7) is guided by means of an oblong hole (22) at a journal (23) of the main lock plate (2).

5. A mortise lock according to any of the claims 1 to 4, characterised in that, when the dead bolt moves into the extension position, edges (40, 41) abutting against each other are arranged on the one hand at the releasing lever (7) and on the other hand at the shorter leg (24) of bracket lever (6).

## Revendications

1. Serrure à mortaise (1) comprenant un pêne dormant (5) guidé à l'intérieur d'un coffret à serrure par l'intermédiaire d'un coulisseau (4), tandis que ledit coulisseau (4), étant translatable par l'intermédiaire d'une came du vérin de fermeture (31) en principe parallèlement par rapport à la têtière (3), présente une fente (14) qui est exécutée en principe diagonalement par rapport à la têtière (3) et prévue pour l'engrènement d'un tenon (15) arrangée au pêne dormant (5), tandis que, pendant le mouvement de retraction du pêne dormant, le coulisseau (4) est en plus mis sous pression initiale par un ressort (36) et, lorsque le pêne dormant est en position retractée, retenu par un loquet de façon à ce que le relâchement du loquet par l'intermédiaire d'une came du vérin de fermeture (31) déclenche le mouvement automatique en position de saillie du pêne dormant, caractérisée par les caractéristiques suivants :
(a) lorsque le pêne dormant revient en position retractée, le coulisseau (4) est mis sous pression initiale par l'intermédiaire de la came du vérin de fermeture (31),
(b) le coulisseau (4) est guidé de façon translatable parallèlement par rapport à la têtière (3) dans au moins deux trous oblongs (9, 11) arrangés espacés l'un de l'autre,
(c) lorsque le pêne dormant est complètement retracté et que le ressort (36) est sous pression, le coulisseau (4) vient s'engrener derrière un cran d'arrêt (26) d'une équerre (6) mis sous pression par un ressort,
(d) si le pêne dormant est en position de saillie, la came du vérin de fermeture (31) s'appuie contre un levier de déclenchement (7) déplaçable en principe parallèlement par rapport à la têtière (3), ledit levier actionne l'équerre (6) et détache le coulisseau (4) du cran d'arrêt (26).

2. Serrure à mortaise selon la revendication 1, caractérisée en ce que dans sa région de l'extrémité supérieure libre le coulisseau (4) présente une came à ressort (27) pour le ressort (36).

3. Serrure à mortaise selon la revendication 1 et 2, caractérisée en ce que l'équerre (6) est exécutée en forme de L et le cran d'arrêt (26) pour une broche d'arrêt (37) du coulisseau (4) est arrangé sur l'extrémité supérieure libre de la plus longue branche (25) en forme de L.

4. Serrure à mortaise selon l'une des revendications 1 à 3, caractérisée en ce que le levier de déclenchement (7) est guidé par l'intermédiaire d'un trou oblong (22) sur un tenon (23) de la plaque du coffret à serrure (2).

5. Serrure à mortaise selon l'une des revendications 1 à 4, caractérisée en ce que, lorsque le pêne dormant est en position de saillie, il y a des bords (40, 41) buttant l'un contre l'autre et qui sont arrangés d'une part au levier de déclenchement (7), et d'autre part à la branche (24) plus courte de l'équerre (6).
